# EUROPÄISCHE PATENTSCHRIFT

(11) **EP 1 106 729 B1**
(45) Veröffentlichungstag und Bekanntmachung des Hinweises auf die Patenterteilung: **23.07.2003**
(21) Anmeldenummer: 00119972.8
(22) Anmeldetag: 14.09.2000
(51) Int. Cl.: D06F 58/24

(54) **Kreuzstrom-Wärmetauscher für Kondensationswäschetrockner**
Cross flow heat exchanger for laundry drier with condenser
Echangeur de chaleur à courants croisés pour sèche-linge avec condenseur

(30) Priorität: 02.12.1999 DE 19958106
(43) Veröffentlichungstag der Anmeldung: 13.06.2001
(73) Patentinhaber: Joma-Polytec Kunststofftechnik GmbH, 72411 Bodelshausen (DE)
(72) Erfinder: Maute, Alexander, 72379 Hechingen (DE)
(74) Vertreter: Dreiss, Fuhlendorf, Steimle & Becker

(56) Entgegenhaltungen:
- EP-A- 0 625 688
- EP-A- 0 658 735
- DE-A- 2 167 014
- DE-A- 2 340 003
- DE-A- 19 838 525
- FR-A- 1 567 831
- FR-A- 2 335 813
- FR-A- 2 777 644
- US-A- 2 462 421
- US-A- 3 859 025
- US-A- 4 119 144

## Beschreibung

Die Erfindung betrifft Kreuzstrom-Wärmetauscher für Kondensationswäschetrockner mit den Merkmalen des Oberbegriffs des Anspruches 1.

Aus der US-A-2,462,421 ist ein Wärmetauscher bekannt, der von heißer und kalter Luft im Kreuzstrom durchströmt wird. Die Wärmetauscherplatten weisen Stege auf, über die sie auf Abstand zueinander gehalten werden. Die Stege erstrecken sich über die gesamte Länge des Heißluftkanals.

Aus der DE-A-23 40 003 ist ein Verdampfer bekannt, bei dem Blechplattern kreuzweise geprägt sind. Dabei liegt die eine platte mit ihren einen Prägungen auf den Prägungen der anderen Platte auf.

Aus der DE-A-198 38 525 ist ein Wärmetauscher zum Entfeuchten von Luft bekannt geworden, bei dem sich die Stege ebenfalls über die gesamte Breite des Feuchtluftkanals erstrecken. Die quer zur Strömungsrichtung verlaufenden Wellen besitzen ein kantiges, symmetrisches Profil.

Aus der DE-A-198 38 525 sind Kreuzstrom-Wärmetauscher für Kondensationswäschetrockner bekannt. Gegenüber dieser sich durch einen geringen Materialbedarf, trotz geringer Foliendicke der Wärmetauscherplatten durch eine durch die Stege bzw. Abstandshalter erzielten großen Steifigkeit und durch eine gute Wärmeabfuhr auf der Kühlluftseite auszeichnenden Konstruktion, befasst sich die Erfindung mit einer Weiterbildung solcher Kreuzstrom-Wärmetauscher, dass sich bei einer den Abmessungen des Plattenpaketes des bekannten Kreuzstrom-Wärmetauschers entsprechenden Dimensionierung des Plattenpaketes eine Steigerung bzw. trotz geringeren Abmessungen desselben eine adäquate bzw. gleiche Kühlleistung erzielen lässt.

Ein derartiger Kreuzstrom-Wärmetauscher zeichnet sich erfindungsgemäß durch die kennzeichnenden Merkmale des Anspruches 1 aus.

Bei einem Wärmetauscher gemäß Anspruch 1, bei der der Feuchtluftkanal die Wärmetauscherplatten durchsetzt, können die Stege an einer oder an beiden Seiten der Wärmetauscherplatten vorgesehen sein, je nachdem, ob diese in horizontaler oder vertikaler Lage zu orientieren sind.

Bei vertikaler Einbaulage kann sich bei beidseitiger Steganordnung in den Stegen kein Kondensat ansammeln, so dass die Stegwandteile der taschenartigen Kühllamellen Kühlflächen bilden, die eine intensive Wärmeabfuhr sicherstellen.

Bei horizontaler Einbaulage wird man die Stege dagegen lediglich an der Plattenoberseite vorsehen, damit sie kondensatfrei bleiben.

Beim erfindungsgemäßen Wärmetauscher bewirken somit die Stege bzw. Abstandshalter neben einer entsprechenden Vergrößerung der durch die Kühlluft zu bestreichenden Kanaloberflächen zugleich eine wirksame Luftverwirbelung.

Der Wirkungsgrad des erfindungsgemäßen Wärmetauschers lässt sich noch dadurch erheblich verbessern, dass der Feuchtluftkanal als Flachrohr ausgebildet wird, wobei man dessen taschenartigen Stege bei horizontaler Anordnung von Wärmetauscherplatten zweckmäßig lediglich an die obere Rohrflachseite anformen wird. In diesem Falle ruht dann die untere Plattenseite einer Wärmetauscherplatte auf den von der darunter liegenden Wärmetauscherplatte nach oben abragenden Stegen auf, so dass trotz Fehlens von an der Plattenunterseite nach unten abragenden Stegen zwischen Wärmetauscherplatten Kühlluftkanäle vorhanden und damit die Voraussetzungen für eine intensive Wärmeabfuhr geschaffen sind.

Die Länge der sich quer zum Feuchtluftkanal erstreckenden Stege kann ungefähr der Breite des als Flachrohr ausgebildeten Feuchtluftkanals entsprechen. Bevorzugt wird jedoch eine Steglänge, die lediglich einem Bruchteil der Breite des Flachrohres entspricht, wobei die Stege in Längsrichtung des Flachrohres zweckmäßig auf Lücke zueinander versetzt vorgesehen sind.

In weiterer Ausgestaltung dieser Wärmetauscherkonstruktion kann es vorteilhaft sein, die Stege zumindest über einen Bereich des flachen Rohrwandteils zur Anströmrichtung der Kühlluft schräg gerichtet, dabei gegebenenfalls bereichsweise noch verdichtet oder über den gesamten flachen Rohrwandteil zueinander in symmetrischer Schräganordnung vorzusehen.

Durch solche Maßnahmen lässt sich in Abhängigkeit von gegebenen Einbauverhältnissen in Kondensationswäschetrocknern für die Kühlluft im Wärmetauscher eine optimale Strömungslenkung und -verteilung bzw. optimale Beaufschlagung der Kühlfläche erzielen, wobei sich durch eine schwach konvexe Krümmung der Steglängsseiten quer zur Strömungsrichtung der Feuchtluft die Strömungsverhältnisse in den Kühlluftkanälen weiter verbessern lassen.

Eine bei gleicher Kühlleistung verringerte Dimensionierung der Wärmetauscherplatten wird dabei möglich, sofern oberer und unterer Kanalwandteil des Feuchtluftkanals quer zur Strömungsrichtung der Feuchtluft gewellt ausgebildet werden und die Wellenlinien beider Rohrwandteile vorzugsweise zueinander parallel verlaufen.

Zur Fertigung der Wärmetauscherplatten bzw. der sie bildenden Folien eignen sich verschiedene Werkstoffe, wie Kunststoff oder Aluminium, sowie verschiedene Fertigungsverfahren. Wird zur Plattenherstellung Kunststofffolie verwendet, so ist diese z.B. thermisch so umzuformen, dass zwei beispielsweise voneinander unabhängige, jeweils einen Plattenteil bildende Hälften anfallen, die zueinander in Deckung zu bringen und dann an gegenüberliegenden Längsseiten dicht miteinander zu verschweißen, zu kleben oder mittels Druck zu fügen sind.

Ebenso gut ist es möglich, die die beiden Plattenteile bildenden Kunststofffolien aus einem Stück vorzusehen und durch Falten der Kunststofffolie die beiden Plattenteile zueinander auf Deckung zu bringen und dann lediglich noch entlang von zwei einander überdeckenden Längsrandteilen miteinander durch Schweißen, Kleben oder Druckfügen zu verbinden.

Schließlich kann eine zu bevorzugende Fertigungsmethode darin bestehen, Wärmetauscherplatten in einem Blaswerkzeug aus einem extrudierten Kunststoffschlauch zu formen.

Zur Fertigung der Plattenteile aus Kunststoff eignen sich besonders Acrylnitril-Butadien-Styrol-Copolymere (ABS) oder Polypropylen, wobei sich zur Erzielung gewünschter Kühlleistungen bzw. der hierzu erforderlichen Wärmeleitfähigkeit und Stabilität eine Foliendicke zwischen 0,15 mm und 0,50 mm, vorzugsweise 0,30 mm, als vorteilhaft erwiesen hat.

Im Falle des Einsatzes einer Aluminiumfolie zur Herstellung der Plattenteile bzw. der Wärmetauscherplatten empfiehlt sich eine Foliendicke zwischen 0,14 mm und 0,20 mm, vorzugsweise 0,15 mm, wobei die hieraus herzustellenden Plattenteile entlang zweier einander gegenüberliegender Randteile durch gegenseitiges Verkleben, Falzen oder Druckfügen miteinander luftdicht zu verbinden sind.

Die Zeichnung veranschaulicht bevorzugte Ausführungsbeispiele der Erfindung, wobei die Wärmetauscherplatten der Wärmetauscherplattenpakete aus Kunststofffolie gefertigt sind. Es zeigen:
- Fig. 1:: eine Stirnansicht eines Wärmetauscherplattenpakets für einen Kreuzstrom-Wärmetauscher gemäß einem ersten Ausführungsbeispiel;
- Fig. 2:: eine Teildraufsicht des Wärmetauscherplattenpaketes gemäß Fig. 1;
- Fig. 3:: einen Querschnitt des oberen Plattenteils eines ersten Ausführungsbeispieles einer Wärmetauscherplatte für einen Kreuzstrom-Wärmetauscher gemäß einem ersten Ausführungsbeispiel;
- Fig. 4:: einen Querschnitt des unteren Plattenteils eines ersten Ausführungsbeispiels einer Wärmetauscherplatte für einen Kreuzstrom-Wärmetauscher gemäß einem ersten Ausführungsbeispiel;
- Fig. 5:: einen Querschnitt einer aus den Plattenteilen gemäß den Fig. 3 und 4 gebildeten Wärmetauscherplatte;
- Fig. 6:: einen Teillängsschnitt entlang der Linie VI - VI durch die Wärmetauscherplatte gemäß Fig. 5;
- Fig. 7:: einen Querschnitt durch eine Kunststofffolie zur Bildung eines zweiten Ausführungsbeispieles einer Wärmetauscherplatte für einen Kreuzstrom-Wärmetauscher gemäß einem ersten Ausführungsbeispiel;
- Fig. 8 und 9:: jeweils eine Draufsicht auf weitere Ausführungsbeispiele von Wärmetauscherplatten; und
- Fig. 10:: eine Darstellung ähnlich Fig. 5 zu Veranschaulichung des Querschnittes einer im Blasverfahren gefertigten Wärmetauscherplatte für einen Kreuzstrom-Wärmetauscher gemäß einem ersten Ausführungsbeispiel.

Das in Fig. 1 gezeigte Plattenpaket 10 für einen Kreuzstrom-Wärmetauscher für Kondensationswäschetrockner ist beispielsweise aus acht einzelnen, als Ganzes jeweils mit 12 bezeichneten, beispielsweise horizontal übereinander gestapelten Wärmetauscherplatten gebildet.

Diese Wärmetauscherplatten 12 weisen jeweils beispielsweise drei zueinander parallel verlaufende Feuchtluftkanäle 14 auf, die Flachrohre definieren. Jede Wärmetauscherplatte 12 besteht aus einem unteren Plattenteil 16 (Fig. 4) und einem oberen Plattenteil 18 (Fig. 3), die aus einer entsprechend verformten Folie gebildet sind.

Im vorliegenden Falle handelt es sich z.B. um eine Folie aus thermoplastischem Kunststoff. Es könnte ebenso gut eine Folie aus geeignetem Metall, beispielsweise Aluminium, zum Einsatz kommen.

Als Kunststoffmaterial zur Herstellung der Folie dient vorzugsweise ABS, wobei eine Folie in einer Dicke von vorzugsweise 0,30 mm thermogeformt wird, um die beiden Plattenteile 16, 18 herzustellen.

Die beiden, jeweils eine in Fig. 5 dargestellte Wärmetauscherplatte 12 bildenden Plattenteile 16, 18 bilden sich ergänzende Formkörper, sogenannte Blister, die zueinander in Deckung gebracht und vorzugsweise lediglich entlang von äußeren Längsrandteilen 20, 22 durch Schweißen dampfdicht verbunden werden. Entlang von benachbarten Feuchtluftkanälen 14 sind deren diese seitlich begrenzenden Kanalwandteile 28 vorzugsweise durch Druckfügen miteinander verbunden, wodurch die Stabilität der Wärmetauscherplatten 12 begünstigt wird.

Alternativ hierzu können die beiden Plattenteile 16 und 18, wie Fig. 7 zeigt, auch durch eine einstückig als Blister vorgeformte Kunststofffolie gebildet sein, deren Hälften dann durch Falten auf Deckung gebracht und deshalb lediglich noch entlang von zwei sich überdeckenden Längsrandteilen 30 und 31 beispielsweise zu verschweißen sind.

Die beiden Kanalwandteile 24 und 26 der Flachrohre bildenden Feuchtluftkanäle 14 sind quer zur Strömungsrichtung der Feuchtluft gewellt ausgebildet, wobei beide Wellenlinien zueinander vorzugsweise parallel verlaufen. Diese Maßnahme schafft eine entsprechend vergrößerte, die Kühlleistung verstärkende Oberfläche der Kanalwandteile 24 und 26.

Wie aus den Fig. 3 und 5 zu ersehen ist, ragen vom oberen Plattenteil 18 außenseitig vertikal gerichtete Kühllamellen 32 ab, die sich quer zur Längsrichtung des jeweiligen Feuchtluftkanals 14 erstrecken. Die Länge dieser stegartigen Kühllamellen 32 könnte ungefähr der Breite des jeweiligen Feuchtluftkanals 14 entsprechen.

Beim gezeigten Ausführungsbeispiel sind diese jedoch, wie insbesondere aus Fig. 2 ersichtlich ist, über die Breite jedes Feuchtluftkanals 14 vorzugsweise in drei Einzellamellen 32 gleicher Höhe unterteilt, die zueinander auf Lücke versetzt vorgesehen sind.

Die Kühllamellen 32 sind, wie Fig. 6 zeigt, durch Tiefziehen taschenartig, zum Feuchtluftkanal 14 hin offen, ausgeformt, so dass die Lamellenlängswandteile 34 und 36 sich in gegenseitigem Abstand zueinander befinden, wobei diese vorzugsweise noch schwach nach außen gewölbt ausgebildet sind, um das Strömungsverhalten in den Kühlkanälen 42 optimal zu gestalten.

Durch das Tiefziehen der Kühllamellen 32 sind diese mit verrundeten Stirnkanten 38 und 40 (Fig. 2) versehen, was sich beim Anströmen durch Kühlluft günstig auswirkt.

Bei entsprechender Dimensionierung der im Querschnitt gewellten Wärmetauscherplatten 12 sowie geeigneter Anordnung und Dimensionierung der taschenartigen Kühllamellen 32 lässt sich somit eine maximale Entfeuchtung der Feuchtluft in den Feuchtluftkanälen 14 erzielen.

Sofern eine Metallfolie, wie Aluminiumfolie, Verwendung findet, sollten die stegartigen Kühllamellen 32, im Vergleich zu denjenigen aus einer Kunststofffolie geformten, eine reduzierte Bauhöhe aufweisen, um ein Reißen der Metallfolie zu vermeiden.

Die Kühlluft wird durch das Wärmetauscherplattenpaket 10 in die Feuchtluftkanäle 14 kreuzenden Kühlluftkanälen 42 (Fig. 6) hindurchgeführt. Diese ergeben sich zwangsläufig dadurch, dass die aufeinander geschichteten Wärmetauscherplatten 12 mit ihrem unteren Plattenteil 16 jeweils auf den stegartigen Kühllamellen 32 des oberen Plattenteils 18 der sich darunter befindenden Wärmetauscherplatte 12 aufliegen (Fig. 6).

Die Kühlluft umströmt die Kühllamellen 32 und bestreicht die wellenförmig verlaufende Außenfläche von unterem und oberem Plattenteil 16 und 18, wobei die Konfiguration derselben so ausgelegt ist, dass bei minimaler Bauhöhe des Wärmetauscherplattenpaketes 10 eine optimale Entfeuchtungsleistung, beispielsweise 0 % Restfeuchte, erzielt wird (1:1 Tauscher).

Mögliche Varianten der Anordnung von stegartigen Kühllamellen 32 zur Bildung eines Kühlluftkanals sind in den Fig. 8 und 9 dargestellt.

Zum Zwecke einer möglichst gleichmäßigen Verteilung eines aus einem Austrittsstutzen 33 eines maschinenfest montierten Gebläses ausströmenden Luftstromes lässt sich gemäß Fig. 8 beispielsweise durch eine dem Gebläseaustrittsstutzen 33, zugekehrte, verdichtete Anordnung von Kühllamellen 32 im Anströmbereich eine Erhöhung des Strömungswiderstandes erzielen, oder die Kühllamellen 33 können hierzu, wie Fig. 9 zeigt, z.B. symmetrisch zur Quermitte des Kühlluftkanals 42 unter einem Winkel schräg gestellt sein, der sich gegebenenfalls mit zunehmendem seitlichen Abstand von der Kanalquermitte noch vergrößert.

Durch eine solche, zueinander differenzierte Anordnung von Stegen 32 oder Steggruppen lässt sich kühlluftseitig eine erhebliche Steigerung der Kühlleistung durch die optimale Beaufschlagung der Kühlfläche erzielen. Es lassen sich so bei konstruktiv bedingten, ungünstigen Einbaugegebenheiten des Wärmetauschers im Gehäuse eines Kondensationswäschetrockners durch entsprechende Wahl des zur Luftführung und zu Verwirbelungen der Kühlluft führenden Steganstellwinkels sowie durch die Anzahl von schräg zu stellenden Stegen 32 im Vergleich zu parallel gerichteten Stegen 32 bis zu 20 % mehr Kühlleistung erreichen.

Das Wärmetauscherplattenpaket 10 wird, analog zur Konstruktion der oben zitierten DE 198 38 525 A1, an seinen beiden Stirnseiten jeweils in einem aus Kunststoff bestehenden Halterahmen abgedichtet gehalten, was sich mittels eines Klebers, vorzugsweise Gießharz, bewerkstelligen lässt.

Als Alternative hierzu kann das Wärmetauscherplattenpaket 10 beidseitig gegen eine gestanzte oder gelochte Weichgummiplatte gepresst werden, die in den betreffenden Halterahmen eingelegt ist.

Eine weitere, vorteilhafte Art der Verbindung von Wärmetauscherplattenpaket und Halterahmen kann darin bestehen, dessen Wärmetauscherplatten endseitig mit jeweils einem Halterahmen zu verschweißen.

Im Unterschied zu der in Fig. 1 gezeigten, horizontalen Anordnung von Wärmetauscherplatten 12, können diese auch in einer um 90° gedrehten, also vertikalen Anordnung vorgesehen sein. In diesem Falle können an beiden Kanalwandteilen 24, 26 der Feuchtluftkanäle 14 taschenartige, offene Stege 32 angeformt sein. Aus den sich dann vertikal erstreckenden Stegen 32 kann an diesen niederschlagendes Kondensat ablaufen. Die aus der beidseitigen Steganordnung resultierende Vergrößerung der Kühlfläche der Feuchtluftkanäle 14 ermöglicht eine weitere Verkleinerung der Baugröße der Wärmetauscherplatten 12.

Eine weitere Ausführungsform einer erfindungsgemäßen Wärmetauscherplatte veranschaulicht Fig. 10. In ihrer Querschnittsgestaltung entspricht diese im Wesentlichen den Wärmetauscherplatten der Fig. 3 bis 5, jedoch mit dem Unterschied, dass sie anstatt durch gegenseitig miteinander dampfdicht verbundene Kunststofffolien durch einen aus Kunststoff bestehenden Formkörper 44 gebildet ist, der aus einem Stück im Blasverfahren hergestellt ist.

Zu diesem Zweck wird ein im Extrusionsverfahren gefertigter Kunststoffschlauch mit einer Wanddicke von beispielsweise 0,40 mm Wanddicke in thermoplastischem Zustand in eine Blasform eingebracht, darin an beiden Schlauchenden abgequetscht und radial in die gezeigte Querschnittsform geblasen. Anschließend werden dann die geschlossenen Schlauchenden vom Formkörper 44 abgetrennt.

Diese Fertigungsmethode ermöglicht einen weitgehend ausschussfreien Fertigungsprozess.

Das Wellenprofil kann quer zur Strömungsrichtung der Kühlluft gesehen auch asymmetrisch verlaufen, d. h., die Anstiegsphase in Strömungsrichtung flacher und die Abfallphase steiler. Dadurch lassen sich der Druckverlust reduzieren und Strömungsablösungen auf der abfallenden Seite weitgehend vermeiden.

## Patentansprüche

1. Kreuzstrom-Wärmetauscher für Kondensationswäschetrockner, mit einer Vielzahl von flachen Wärmetauscherplatten (12), die als Paket (10) im Abstand und zueinander parallel geschichtet sind, dabei jeweils wenigstens einen Feuchtluftkanal (14) enthalten und aus thermoplastischem Kunststoff oder aus einer aus wärmeleitendem Metall bestehenden Folie gebildet sind sowie eine Vielzahl von von diesen außen abragenden, Kühllamellen bildenden Stegen (32) aufweisen, die sich quer zum Feuchtluftkanal (14) erstrecken und, sich gemeinsam an einer benachbarten Wärmetauscherplatte (12) abstützend, Kühlluftkanäle (42) bilden, wobei die Wärmetauscherplatten (12) an ihren, die Öffnungen des Feuchtluftkanals (14) aufweisenden Stirnenden gegenseitig in jeweils einem Halterahmen abgedichtet festgelegt sind, wobei die die Kühllamellen bildenden Stege (32) als zum Feuchtluftkanal (14) hin offene Taschen ausgeformt sind, **dadurch gekennzeichnet, dass** die Länge der an den einen Rohrwandteil (26) des Flachrohres angeformten, taschenartigen Stege (32) lediglich einen Bruchteil der Flachrohrbreite beträgt und dass die Stege (32) in Längsrichtung des Feuchtluftkanals (14) zueinander auf Lücke versetzt angeordnet sind, dass der wenigstens eine Feuchtluftkanal (14) durch ein Flachrohr gebildet ist und dass die taschenartigen Stege (32) zumindest an dessen einen flachen Rohrwandteil (26) angeformt sind, und dass die oberen und unteren flachen Rohrwandteile (24, 26) des Flachrohres quer zur Strömungsrichtung der Kühlluft gewellt ausgebildet sind und dass die Wellenlinien beider Rohrwandteile (24, 26) zueinander parallel verlaufen, wobei das Wellenprofil quer zur Strömungsrichtung der Kühlluft gesehen asymmetrisch verläuft, d.h. die Anstiegsphase in Strömungsrichtung flacher und die Abfallphase steiler.

2. Kreuzstrom-Wärmetauscher nach Anspruch 1, **dadurch gekennzeichnet, dass** die Stege (32) an ihren Steglängsseiten (34, 36) quer zur Strömungsrichtung der Feuchtluft nach außen schwach konvex gekrümmt sind.

3. Kreuzstrom-Wärmetauscher nach einem der vorhergehenden Ansprüche, **dadurch gekennzeichnet, dass** die Stege (32) am flachen Rohrwandteil zumindest über einen Flächenbereich desselben zur Anströmrichtung der Kühlluft schräg gerichtet sind.

4. Kreuzstrom-Wärmetauscher nach einem der vorhergehenden Ansprüche, **dadurch gekennzeichnet, dass** die Stege (32) am flachen Rohrwandteil an der Anströmseite der Wärmetauscherplatten (12) durch die Kühlluft zumindest bereichsweise in verdichteter Anordnung vorgesehen sind.

5. Kreuzstrom-Wärmetauscher nach Anspruch 3 oder 4, **dadurch gekennzeichnet, dass** die schräg gerichteten Stege (32) über den gesamten flachen Rohrwandteil in Anströmrichtung der Kühlluft einander in symmetrischer Anordnung zugeordnet sind.

6. Kreuzstrom-Wärmetauscher nach einem der vorhergehenden Ansprüche, **dadurch gekennzeichnet, dass** die Wärmetauscherplatten (12; 52) jeweils aus zwei einander deckungsgleich zugeordneten und an übereinander liegenden Plattenrandteilen miteinander dicht verbundenen, aus Kunststofffolien gebildeten Plattenteilen (16, 18) bestehen.

7. Kreuzstrom-Wärmetauscher nach Anspruch 8, **dadurch gekennzeichnet, dass** die die beiden Plattenteile (16, 18) bildenden Kunststofffolien einstückig sind und durch Falten derselben zueinander auf Deckung gebracht und entlang von zwei einander überdeckenden Längsrandteilen miteinander durch Schweißen, Kleben oder Druckfügen verbunden sind.

8. Kreuzstrom-Wärmetauscher nach Anspruch 7, **dadurch gekennzeichnet, dass** die beiden, jeweils einen der flachen Rohrwandteile (24 bzw. 26) bildenden Hälften (16, 18) der Kunststofffolie längs ihres umklappbaren Verbindungsstückes derart rinnenartig ausgeformt sind, dass bei in Deckung gebrachten Hälften der Kunststofffolie dieses Verbindungsstück ein im Querschnitt U-förmiges Längsrandstück des Flachrohres bildet.

9. Kreuzstrom-Wärmetauscher nach einem der vorhergehenden Ansprüche, **dadurch gekennzeichnet, dass** die Wärmetauscherplatten (12; 52) durch ein aus Kunststoff bestehendes Blasteil geformt sind.

10. Kreuzstrom-Wärmetauscher nach einem der vorhergehenden Ansprüche, **dadurch gekennzeichnet, dass** der Kunststoff für das Blasteil bzw. die Kunststofffolie aus Acrylnitril-Butadien-Styrol-Copolymer (ABS) oder Polypropylen besteht.

11. Kreuzstrom-Wärmetauscher nach Anspruch 10, **dadurch gekennzeichnet, dass** die als Blasteil ausgebildeten Wärmetauscherplatten (12) bzw. die Kunststofffolie zur Ausbildung der Wärmetauscherplatten (12) eine Wand- bzw. Foliendicke zwischen 0,15 mm und 0,50 mm, vorzugsweise 0,30 mm, aufweisen.

12. Kreuzstrom-Wärmetauscher nach einem der vorhergehenden Ansprüche, **dadurch gekennzeichnet, dass** die Metallfolie zur Herstellung der Plattenteile (16, 18) eine Aluminiumfolie mit einer Dicke zwischen 0,14 mm und 0,20 mm, vorzugsweise 0,15 mm, ist.

13. Kreuzstrom-Wärmetauscher nach Anspruch 12, **dadurch gekennzeichnet, dass** die aus Aluminiumfolie bestehenden und entlang zweier einander gegenüberliegender Randteile miteinander luftdicht verbundenen Plattenteile (16, 18) der Wärmetauscherplatten (12) gegenseitig verklebt, gefalzt oder druckgefügt sind.

14. Kreuzstrom-Wärmetauscher nach einem der vorhergehenden Ansprüche, **dadurch gekennzeichnet, dass** die Wärmetauscherplatten (12) horizontal oder vertikal angeordnet sind.

15. Kreuzstrom-Wärmetauscher nach einem der vorhergehenden Ansprüche, **dadurch gekennzeichnet, dass** benachbarte Feuchtluftkanäle (14) miteinander verbindende Verbindungsstege (28) druckgefügt sind.

## Claims

1. Countercurrent heat exchanger for condensation laundry dryers, having several flat heat exchanger plates (12) which are layered in parallel to each other at separation distances as a stack (10), where each plate contains at least one humid air channel (14) and is made out of a film consisting of a thermoplastic plastic or out of a heat-conducting metal foil as well as has several struts (32) that form cooling lamellas projecting out from them, which extend perpendicularly to the humid air channel (14) and, supported together on an adjacent heat exchanger plate (12), form cooling air channels (42), where the heat exchanger plates (12) are fixed on their facing ends that have the openings of the humid air channel (14) so that they are sealed off from each other in a mounting frame, wherein the struts (32) that form the cooling lamellas are shaped as pockets that open towards the humid air channel (14), **characterized in that** the length of the pocket-like struts (32) molded onto the one flat tube wall part (26) of the flat tube only amounts to a fraction of the width of the flat tube and that the struts (32) are arranged offset from each other by gaps in the longitudinal direction of the humid air channel (14), that the at least one humid air channel (14) is formed by a flat tube and that the pocket-like struts (32) are at least molded onto its one flat tube wall part (26) and that the upper and lower flat tube wall parts (24, 26) of the flat tube are constructed corrugated perpendicularly to the flow direction of the cooing air and that the wave curves of both tube wall parts (24, 26) run in parallel to each other and wherein the profile of the wave runs asymmetric perpendicular to the flow direction, which means that the rising phase in flow direction is shallower and the declining phase is steeper.

2. Countercurrent heat exchanger according to claim 1, **characterized in that** the struts (32) are bent in a slightly convex manner to the outside on their strut length sides (34, 36), perpendicular to the flow direction of the humid air.

3. Countercurrent heat exchanger according to one of the preceding claims, **characterized in that** the struts (32) are oriented on the flat tube wall part at least over a surface area of it, at an angle to the current flow direction of the cooling air.

4. Countercurrent heat exchanger according to one of the preceding claims, **characterized in that** the struts (32) are provided in a compacted arrangement, at least in certain areas, on the flat tube wall part on the current stream side of the heat exchanger plates (12) through the cooling air.

5. Countercurrent heat exchanger according to claim 3 or 4, **characterized in that** the struts (32) oriented at an angle over the entire flat tube wall part in the current stream direction of the cooling air, are ordered in a symmetrical arrangement to each other.

6. Countercurrent heat exchanger according to one of the preceding claims, **characterized in that** the heat exchanger plates (12; 52) each made out of two plate edge parts arranged congruently and lying on top of each other, are connected in an air-tight manner with each other, and consist of plate parts (16, 18) that are formed from plastic films.

7. Countercurrent heat exchanger according to claim 8, **characterized in that** the plastic films that form the two plate parts (16, 18) are a single piece and are made to overlap each other by folding and are bonded together along the two longitudinal edge portions that cover each other by fusing, adhering, or pressure-attaching.

8. Countercurrent heat exchanger according to claim 7, **characterized in that** the two halves (16, 18) of the plastic film that each form one of the flat tube wall parts (24 or 26) are shaped along their foldable connection piece in a groove-like manner in such a way that for the halves of the plastic film of this connection piece, which are made to overlap, a longitudinal edge piece of the flat tube, which is U-shaped in cross-section, is formed.

9. Countercurrent heat exchanger according to one of the preceding claims, **characterized in that** the heat exchanger plates (12; 52) are formed by a blow molded part made out of plastic.

10. Countercurrent heat exchanger according to one of the preceding claims, **characterized in that** the plastic for the blow-molded part or the plastic film is made of acrylonitrile-butadiene-styrene copolymers (ABS) or polypropylene.

11. Countercurrent heat exchanger according to claim 10, **characterized in that** the heat exchanger plates (12) constructed as a blow-molded part or the plastic film for the construction of the heat exchanger plates (12) have a wall or film thickness of between 0,15 mm and 0,50 mm, preferably 0,30 mm.

12. Countercurrent heat exchanger according to one of the preceding claims, **characterized in that** the metal film to create the plate parts (16, 18) is an aluminum film with a thickness of between 0,14 mm and 0,20 mm, preferably 0,15 mm.

13. Countercurrent heat exchanger according to claim 12, **characterized in that** the plate parts (16, 18) of the heat exchanger plates (12), consisting of aluminum film, and connected to each other in an air-tight manner along two edge parts lying opposite each other, are adhered, folded, or pressure-attached together.

14. Countercurrent heat exchanger according to one of the preceding claims, **characterized in that** the heat exchanger plates (12) are arranged horizontally or vertically.

15. Countercurrent heat exchanger according to one of the claims, **characterized in that** adjacent humid air channels (14) are pressure attached together with connecting connection struts (28).

## Revendications

1. Échangeur de chaleur à courants inversés pour sèche-linge à condensation, comprenant une pluralité de plaques d'échange thermique (12), qui sont disposés parallèlement à distance les unes des autres sous forme de paquet (10), contiennent chacune au moins un canal d'air humide (14) et sont formées par une feuille en matière thermoplastique ou en métal thermo-conducteur et comportent une pluralité d'ailettes (32) en saillie à l'extérieur à partir de celles-ci, qui forment des lamelles de refroidissement et qui s'étendent transversalement au canal d'air humide (14) et, en s'appuyant ensemble contre une plaque d'échange thermique (12) voisine, forment des canaux d'air de refroidissement (42) les plaques d'échange thermique (12), au niveau de leurs extrémités frontales munies des ouvertures du canal d'air humide (14), étant posées réciproquement chacune de manière étanche dans un cadre de support, les ailettes (32) formant les lamelles de refroidissement étant conçues sous forme de poches ouvertes vers le canal d'air humide (14), **caractérisé en ce que** la longueur des ailettes (32) en forme de poches, formées contre l'une des parois (26) du tube plat, est égale seulement à une fraction de la largeur du tube plat et **en ce que** les ailettes (32) sont disposées de manière décalée par intervalles dans le sens longitudinal du canal d'air humide (14), **en ce que** le au moins un canal d'air humide (14) est formé par un tube plat et **en ce que** les ailettes (32) en forme de poches sont formées au moins contre la paroi (26) plane de celui-ci, et **en ce que** les parois planes (24, 26) supérieure et inférieure du tube plat sont ondulées transversalement au sens d'écoulement de l'air de refroidissement et **en ce que** les lignes d'ondulation des deux parois (24, 26) du tube sont parallèles entre elles, le profil ondulé s'étendant asymétriquement, considéré transversalement au sens d'écoulement de l'air de refroidissement, c'est-à-dire que la phase ascendante dans le sens d'écoulement est moins inclinée et la phase descendante est plus inclinée.

2. Échangeur de chaleur à courants inversés selon la revendication 1, **caractérisé en ce que** les ailettes (32) sur leurs côtés longitudinaux (34, 36) comportent une courbure légèrement convexe vers l'extérieur transversalement au sens d'écoulement de l'air humide.

3. Échangeur de chaleur à courants inversés selon l'une quelconque des revendications précédentes, **caractérisé en ce que** les ailettes (32) sur la paroi plane du tube sont, au moins sur une zone de la surface de celle-ci, orientées de manière oblique par rapport au sens d'afflux de l'air de refroidissement.

4. Échangeur de chaleur à courants inversés selon l'une quelconque des revendications précédentes, **caractérisé en ce que**, sur le côté des plaques d'échange thermique (12) sur lequel afflue l'air de refroidissement, les ailettes (32) sur la paroi plane du tube sont prévues dans un agencement plus compact au moins dans certaines zones.

5. Échangeur de chaleur à courants inversés selon la revendication 3 ou 4, **caractérisé en ce que**, sur l'ensemble de la paroi plane du tube, les ailettes (32) orientées de manière oblique sont ordonnées les unes par rapport aux autres selon un agencement symétrique dans le sens d'afflux de l'air de refroidissement.

6. Échangeur de chaleur à courants inversés selon l'une quelconque des revendications précédentes, **caractérisé en ce que** les plaques d'échange thermique (12 ; 52) sont formées chacune par deux parties de plaques (16, 18), réalisées dans une feuille de matière plastique, disposées de manière coïncidente et assemblées de manière étanche entre elles au niveau de parties de bordure superposées.

7. Échangeur de chaleur à courants inversés selon la revendication 8, **caractérisé en ce que** les feuilles de matière plastique formant les deux parties de plaques (16, 18) sont réalisées en une seule pièce et par pliage de celle-ci sont amenées en recouvrement l'une sur l'autre et sont assemblées l'une à l'autre par soudage, collage ou par thermo-pression le long de deux parties de bordure se recouvrant.

8. Échangeur de chaleur à courants inversés selon la revendication 7, **caractérisé en ce que** les deux moitiés (16, 18) de la feuille plastique, formant chacune une des parois planes (24 ou 26) du tube, sont conçues en formant des cannelures le long de leur partie d'assemblage rabattable, de telle sorte que, lorsque les moitiés de la feuille plastique sont amenées en recouvrement, cette partie d'assemblage forme une partie du bord longitudinal, avec une section en forme de U, du tube plat.

9. Échangeur de chaleur à courants inversés selon l'une quelconque des revendications précédentes, **caractérisé en ce que** les plaques d'échange thermique (12 ; 52) sont réalisées dans une pièce en matière plastique formée par soufflage.

10. Échangeur de chaleur à courants inversés selon l'une quelconque des revendications précédentes, **caractérisé en ce que** la matière plastique pour la pièce soufflée et la feuille de matière plastique sont un copolymère acrylonitrile-styrène-butadiène (ABS) ou un polypropylène.

11. Échangeur de chaleur à courants inversés selon la revendication 10, **caractérisé en ce que** les plaques d'échange thermique (12) conçues sous forme de pièce soufflée et la feuille de matière plastique destinée à la réalisation des plaques d'échange thermique (12) ont une épaisseur de paroi ou une épaisseur de feuille entre 0,15 mm et 0,50 mm, de préférence 0,30 mm.

12. Échangeur de chaleur à courants inversés selon l'une quelconque des revendications précédentes, **caractérisé en ce que** la feuille métallique destinée à la réalisation des parties de plaques (16, 18) est une feuille d'aluminium avec une épaisseur entre 0,14 mm et 0,20 mm, de préférence 0,15 mm.

13. Échangeur de chaleur à courants inversés selon la revendication 12, **caractérisé en ce que** les parties de plaques (16, 18) des plaques d'échange thermique (12), lesquelles sont formées par la feuille d'aluminium et assemblées de manière étanche à l'air le long de deux parties de bordure face à face, sont collées, agrafées ou thermo-pressées l'une contre l'autre.

14. Échangeur de chaleur à courants inversés selon l'une quelconque des revendications précédentes, **caractérisé en ce que** les plaques d'échange thermique (12) sont disposées horizontalement ou verticalement.

15. Échangeur de chaleur à courants inversés selon l'une quelconque des revendications précédentes, **caractérisé en ce que** des canaux d'air humide (14) voisins sont thermo-pressés avec des arêtes de liaison (28) les assemblant entre eux.
